# EUROPÄISCHE PATENTSCHRIFT

(11) **EP 2 239 096 B1**
(45) Veröffentlichungstag und Bekanntmachung des Hinweises auf die Patenterteilung: **04.01.2012**
(21) Anmeldenummer: 10002935.4
(22) Anmeldetag: 19.03.2010
(51) Int. Cl.: B24B 31/108

(54) **Fliehkraft-Gleitschleifmaschine mit einer Einrichtung zur Einstellung der Spaltbreite**
Centrifugal force grinding machine with a device for setting the gap width
Machine de vibro-abrasion à force centrifuge dotée d'un dispositif de réglage de la largeur fente

(30) Priorität: 25.03.2009 DE 202009004011 U; 31.03.2009 DE 202009004268 U
(43) Veröffentlichungstag der Anmeldung: 13.10.2010
(73) Patentinhaber: Otec Präzisionsfinish GmbH, 75334 Straubenhardt-Feldrennach (DE)
(72) Erfinder: Gegenheimer, Helmut, 75210 Keltern-Dietlingen (DE)
(74) Vertreter: Lenz, Steffen

(56) Entgegenhaltungen:
- EP-A1- 0 791 430
- DE-A1- 19 843 366
- US-A- 4 939 871
- US-A1- 2002 028 630

## Beschreibung

Die Erfindung betrifft eine Fliehkraft-Gleitschleifmaschine mit einem stationären Behälterteil und einem den Boden des stationären Behälterteils bildenden Bodenteil, welches drehbar gelagert und mittels eines Antriebs in Rotation versetzbar ist, wobei zwischen dem Bodenteil und dem stationären Behälterteil ein Spalt gebildet ist, dessen Breite mittels einer Einrichtung zur Einstellung der Spaltbreite veränderbar ist.

Fliehkraft-Schleifmaschinen stellen eine spezielle Ausgestaltung von Schleifmaschinen dar und werden auch als Tellerschleifmaschinen bezeichnet. Sie umfassen ein ein- oder mehrteilig ausgebildetes stationäres Behälterteil und ein in der Regel im Wesentlichen schalenförmig ausgestaltetes Bodenteil, den sogenannten Teller, welches drehbar gelagert und mittels eines Antriebs relativ zu dem Behälterteil in Rotation versetzbar ist. Solche Fliehkraft-Gleitschleifmaschinen finden zur Oberflächenbearbeitung von insbesondere verhältnismäßig kleinen Werkstücken (beispielsweise Schrauben, Nadeln, Stifte, Schmuckstücke etc.) Verwendung, welche gemeinsam mit einem Bearbeitungsmedium in Form von Schleif- und/oder Poliergranulat - sofern eine Nassbearbeitung der Werkstücke erwünscht ist gegebenenfalls unter Zusatz eines flüssigen Bearbeitungshilfsmediums, wie Wasser, Tenside oder dergleichen - in Rotationsbewegung versetzt werden. Dies geschieht durch Drehung des Bodenteils relativ zu dem stationären Behälterteil, so dass das Schleifgut mit dem Granulat nach außen bewegt wird, bis es auf die Innenwandung des stationären Behälterteils auftrifft, wo es wieder abgebremst wird. Durch von unten nachströmendes Material stellt sich eine umlaufende Bewegung ein, welche eine intensive Schleif- bzw. Polierwirkung verursacht. Das Schleif- oder Poliergranulat kann dabei je nach zu behandelnden Werkstücken unterschiedlichster Natur und z.B. natürlichen Ursprungs (z.B. aus organischem Material, wie Walnuss- oder Kokosnussschalen, Holz, Kirschkern etc.), mineralischen Ursprungs (z.B. Silikaten, Oxiden etc.) und/oder synthetischen Ursprungs (z.B. Kunststoffen) sein.

Zwischen dem stationären Behälterteil und dem drehbaren Bodenteil ist üblicherweise ein Spalt - bzw. genauer: ein Ringspalt - gebildet, um einerseits einen Verschleiß der beiden relativ zueinander bewegten Teile möglichst zu vermeiden. Andererseits ist dieser Spalt im Falle einer gewünschten Nassbearbeitung der Werkstücke erforderlich, um das flüssige Bearbeitungshilfsmedium entweder von unten durch den Spalt hindurch in den Behälter zu leiten, oder das flüssige Bearbeitungshilfsmedium wird dem Behälter von oben, z.B. mittels eines Schlauches, zugesetzt und durch den Spalt hindurch wieder abgeführt. Sofern ein Einleiten des Bearbeitungshilfsmediums in den Behälter durch den Spalt vorgesehen ist, so geschieht dies in der Regel dadurch, dass ein Flüssigkeitsreservoir vorgesehen ist, in welchem das Bearbeitungshilfsmedium mit einem vorgegebenen Druck beaufschlagbar ist, so dass es durch den Spalt hindurch in den Behälter einführbar ist. Von dort kann es beispielsweise über eine zentrale Entwässerung im Bereich des Bodenteils wieder abgeführt werden. Sofern das Bearbeitungshilfsmedium von oben in den Behälter eingeleitet und durch den Spalt hindurch abgeführt wird, so kann dies im Wesentlichen drucklos infolge Schwerkraft erfolgen.

Zwar wird bereits versucht, den Spalt so gering wie möglich zu halten, damit die Schleif- bzw. Polierkörper des Bearbeitungsmediums infolge der Rotationsbewegung des Bodenteils möglichst nicht in den Spalt hineingeraten oder gar durch den Spalt nach außen gepresst werden, jedoch ist je nach Betriebsbedingungen der Fliehkraft-Gleitschleifmaschine häufig ein Spalt mit einer Spaltbreite in der Größenordnung von etwa 0,1 mm bis etwa 0,5 mm noch erforderlich, was dazu führt, dass keine sehr kleine bzw. dünne Werkstücke bearbeitet, solche Werkstücke durch Einklemmen im Spalt beschädigt werden können und auch die kleinste Partikelfraktion der Schleif- bzw. Polierkörper eine gewisse Größe nicht unterschreiten dürfen. Ein Eindringen der Schleif- bzw. Polierkörper in den Spalt führt wiederum zu einem Verschleiß sowohl des stationären Behälterteils als auch des drehbaren Bodenteils, welcher sich mit zunehmender Spaltbreite progressiv entwickeln kann, da mit zunehmendem Verschleiß immer größere Partikel in den Spalt eindringen und zugleich an beiden Spaltflächen Schleifeffekte bewirken können.

Um einen solchen in dem Spalt auftretenden Verschleiß zu verringern und auf diese Weise die Standzeit des Bodenteils zu erhöhen, ist es beispielsweise bekannt, die Spaltbreite mittels einer zentralen, an einer zentralen Antriebswelle des Bodenteils angeordneten Einrichtung zur Einstellung der Spaltbreite zu variieren (DE 43 11 689 A1). Eine derartige Spaltverstellung erfordert jedoch die Einhaltung engen Toleranzen im Bereich des Axiallagerspiels der Antriebswelle und ist somit aufwändig und teuer.

Aus der DE 195 42 541 A1 ist eine Fliehkraft-Gleitschleifmaschine bekannt, deren zwischen dem stationären Behälterteil und dem drehbaren Bodenteil gebildeter Spalt unter Wirkung eines elastischen Mittels, wie einer Gleitdichtung, einer Dichtungslippe oder einer Feder, verschlossen ist, so dass der Durchtritt eines flüssigen Bearbeitungshilfsmediums bei der Nassbearbeitung in Abhängigkeit von dessen Druck gegen die Kraft des elastischen Mittels die Spaltbreite bestimmt. Ein Nachteil einer derartigen Fliehkraft-Gleitschleifmaschine besteht darin, dass der Ringspalt sowohl bei der Trockenbearbeitung als auch bei der Bearbeitung von Werkstücken, deren Durchmesser gegenüber der Spaltbreite relativ groß ist, so dass in dem Spalt gar kein Verschleiß infolge von in diesen eindringende Werkstücke erfolgen kann, stets von dem elastischen Mittel verschlossen ist, so dass das an dem rotierenden Bodenteil entlang gleitende elastische Mittel einem ständigen Verschleiß unterworfen ist und der Antrieb des Bodenteils ständig gegen einen Reibungswiderstand anfährt.

Der EP 0 791 430 A1 ist eine Fliehkraft-Gleitschleifmaschine mit einem stationären Behälterteil und einem relativ zu diesem drehbaren Bodenteil entnehmbar. Ersteres ist mit einer Innenauskleidung aus Polyurethan (PU) versehen. Im Bereich des zwischen dem stationären Behälterteil und dem drehbaren Bodenteil gebildeten Spaltes ist zwischen der Innenwandung des Behälterteils und der PU-Auskleidung ein Kompressionselement angeordnet, welches entweder von einer porösen Gummiplatte oder von einem Luftspalt gebildet sein kann. Das Kompressionselement macht es im Falle einer thermischen Ausdehnung des Behälterteils bzw. insbesondere dessen PU-Auskleidung und/oder des Bodenteils möglich, dass die PU-Auskleidung in Richtung des Kompressionselementes von dem Spalt fort - d.h. nach außen - ausweicht, so dass der Spalt nicht mehr verengt oder gar verschlossen wird. Indes ist abgesehen von der relativ aufwändigen und somit teuren konstruktiven Ausgestaltung eine Einstellung der Spaltbreite mit einem solchen Kompressionselement nicht möglich.

Eine weitere Fliehkraft-Gleitschleifmaschine ist aus der US 4 939 871 A bekannt, deren stationäres Behälterteil von einem Sammelbehälter zur Aufnahme des flüssigen Bearbeitungshilfsmediums getragen ist. Zur Einstellung des zwischen dem rotierbaren Bodenteil und dem stationären Behälterteil gebildeten Spaltes sind zwischen dem Behälterteil und dem unterhalb desselben vorhandenen Sammelbehälters wiederum Expansionselemente vorgesehen, welche entweder von einem ringförmigen, hydraulisch oder pneumatisch verformbaren Schlauch oder von mehreren, um den Umfang des Behälterteils verteilt angeordneten Bälgen gebildet sein können, deren Länge gleichfalls hydraulisch oder pneumatisch veränderbar ist, um die Spaltbreite einstellen zu können. Darüber hinaus können die Expansionselemente von einem elastischen Ring gebildet sein, welcher mittels das stationäre Behälterteil und den Sammelbehälter durchsetzenden Spannschrauben vorbelastet ist. Auch diese Lösung ist in konstruktiver Hinsicht verhältnismäßig aufwändig und teuer und erfordert überdies zwingend einen separaten Sammelbehälter, welcher das Bodenteil aufnimmt. Letzteres führt auch dazu, dass die Expansionselemente derart ausgelegt sein müssen, dass sie praktisch das gesamte Gewicht der eigentlichen Fliehkraft-Gleitschleifmaschine zu tragen vermögen. Entsprechendes gilt für die Auslegung der Hydraulik- oder Pneumatikleitungen, welche den hierzu erforderlichen Drucken des Druckfluides standhalten müssen. Schließlich besteht während des Betriebs von Fliehkraft-Gleitschleifmaschinen grundsätzlich die Gefahr, dass es aufgrund des rotierenden Bodenteils und der in dem Behälter umgewälzten Schleifmischung zu Schwingungen kommt, welche bei der Lösung gemäß der US 4 939 871 A zu periodischen Veränderungen der Spaltbreite führen, weil die elastischen Expansionselemente, welche das stationäre Behälterteil tragen, aufgrund ihrer notwendigen Elastizität die Schwingungen nicht oder zumindest nicht ausreichend aufzunehmen vermögen.

Die DE 198 43 366 B4 beschreibt schließlich eine Fliehkraft-Gleitschleifmaschine, dessen stationäres Behälterteil und/oder deren drehbares Bodenteil eine elastische Auskleidung aufweist, innerhalb welcher ein mit einem einstellbaren Druck beaufschlagbares Expansionselement angeordnet ist, so dass die Spaltbreite mit zunehmendem Innendruck des Expansionselementes verringerbar ist. Obgleich sich eine solche Ausgestaltung in der Praxis bewährt hat und eine wirksame Spaltverstellung gewährleistet, ist die konstruktive Ausgestaltung einschließlich der erforderlichen hydraulischen oder pneumatischen Mittel zur Druckbeaufschlagung des Expansionselementes relativ aufwändig und teuer.

Der Erfindung liegt die daher Aufgabe zugrunde, eine Fliehkraft-Gleitschleifmaschine der eingangs genannten Art dahingehend weiterzubilden, dass die Spaltbreite des zwischen dem stationären Behälterteil und dem drehbar gelagerten Bodenteil vorhandenen Ringspaltes in einfacherer und somit kostengünstigerer, aber gleichwohl effektiver Weise exakt variierbar ist.

Erfindungsgemäß wird diese Aufgabe bei einer Fliehkraft-Gleitschleifmaschine der eingangs genannten Art dadurch gelöst, dass die Einrichtung zur Einstellung der Spaltbreite ein zumindest einen Abschnitt des Außenumfangs des stationären Behälterteil umgreifendes Kompressionselement mit veränderbarem Umfang umfasst, und dass die Wandstärke und/oder das Material des stationären Behälterteils zumindest in dem von dem Kompressionselement umgriffenen Bereich derart gewählt ist, dass sein Querschnitt durch Komprimieren des Kompressionselementes reversibel verkleinerbar ist.

Die erfindungsgemäße Ausgestaltung ermöglicht eine besonders einfache und kostengünstige Verstellung der Spaltbreite des zwischen dem stationären Behälterteil und dem rotierenden Bodenteil gebildeten Ringspaltes, indem das außenseitig des stationären Behälterteils angeordnete und dieses zumindest teilweise umgreifende Kompressionselement durch Verkleinern von dessen Umfang reversibel, d.h. elastisch, verformt wird, wobei die umfängliche Wandung des stationären Behälterteils im Falle einer Kompression des Kompressionselementes elastisch radial nach innen verformt wird und den Spalt entsprechend verkleinert. Umgekehrt wird der Ringspalt vergrößert, wenn der Umfang des Kompressionselementes vergrößert wird und sich die umfängliche Wandung des stationären Behälterteils hierdurch wieder elastisch radial nach außen verformt bzw. "zurückstellt". Dabei macht die Erfindung jegliche im Innern des Behälters oder in Innenbeschichtungen desselben angeordnete hydraulische oder pneumatische Einrichtungen mit entsprechendem Zubehör, wie Druckleitungen etc., entbehrlich.

Die Spaltbreite des zwischen dem stationären Behälterteil und dem drehbaren Bodenteil gebildeten Ringspaltes sollte vorzugsweise zumindest in einem Bereich zwischen etwa 0,1 mm und etwa 1 mm, insbesondere zwischen etwa 0,1 mm und etwa 0,5 mm, veränderbar sein, wobei selbstverständlich auch größere Spaltbreitenintervalle möglich sind. In jedem Fall kann die Spaltbreite im unbelasteten Zustand des stationären Behälterteils - d.h. ohne die komprimierende Wirkung des Kompressionselementes - im Wesentlichen der größten gewünschten Spaltbreite entsprechen, um sie unter der Wirkung des Kompressionselementes durch Verändern von dessen Umfang auf den gewünschten Betrag verkleinern zu können.

Um eine gleichmäßige, radial nach innen gerichtete elastische Verformung des stationären Behälterteils unter der Wirkung des Kompressionselementes und somit eine möglichst konstante Breite des Ringspaltes zu erzielen, sieht eine vorteilhafte Ausgestaltung vor, dass das Kompressionselement das stationäre Behälterteil um einen Umfangsabschnitt von wenigstens 75%, insbesondere von wenigstens 90%, vorzugsweise im Wesentlichen vollständig, umgreift.

Darüber hinaus kann im Hinblick auf eine möglichst gleichmäßige, radial nach innen gerichtete elastische Verformung des stationären Behälterteils unter der Wirkung des Kompressionselementes vorgesehen sein, dass das Kompressionselement in seinem das stationäre Behälterteil umgreifenden Bereich dem stationären Behälterteil im Wesentlichen vollständig anliegt. Alternativ kann das Kompressionselement selbstverständlich auch über mehrere, um den Umfang des stationären Behälterteils insbesondere gleichmäßig bzw. etwa äquidistant verteilt angeordnete Bereiche dem stationären Behälterteil anliegen, wobei der Abstand dieser Kontaktbereiche hinreichend klein gewählt werden sollte, um eine elastische Verformung der umfänglichen Wandung des stationären Behälterteils nach innen zu erreichen, so dass die Wandung vollumfänglich elastisch um denselben radialen Abstand nach innen verformt und folglich ein gleichmäßiger Ringspalt gebildet wird.

Zu diesem Zweck kann gemäß einer bevorzugten Ausführungsform vorgesehen sein, dass das Kompressionselement einen zu dem Außenumfang des stationären Behälterteils im Wesentlichen komplementären Innenumfang aufweist.

Darüber hinaus kann zu diesem Zweck vorgesehen sein, dass das Kompressionselement nachgiebig, z.B. elastisch, ausgestaltet ist, um sich dem Außenumfang des stationären Behälterteils anpassen zu können.

Gemäß einer Ausführungsform des Kompressionselementes kann vorgesehen sein, dass der Umfang des Kompressionselementes hydraulisch, pneumatisch und/oder hydropneumatisch veränderbar ist. Das hydraulische, pneumatische und/oder hydropneumatische Kompressionselement kann in diesem Fall beispielsweise in Form eines das stationäre Behälterteil umgreifenden Schlauches gebildet sein, welcher mit Fluiddruck beaufschlagbar ist, was z.B. durch den Anschluss des Schlauches an ein Druckfluidreservoir geschehen kann, wobei beispielsweise ein Steuerventil zur Einstellung des für die jeweilige elastische Verformung des stationären Behälterteils, welche der jeweils gewünschten Spaltbreite entspricht, erforderlichen Druckes im Innern des Schlauches dient. Eine Erhöhung des Innendrucks des Schlauches führt folglich zu einer radialen Aufweitung desselben, was wiederum in einer elastischen Verformung der Umfangswandung des stationären Behälterteils radial nach innen unter Verkleinerung des zwischen diesem und dem drehbaren Bodenteil vorhandenen Ringspaltes resultiert.

Gemäß einer alternativen Ausführungsform des Kompressionselementes kann vorgesehen sein, dass der Umfang des Kompressionselementes mechanisch, insbesondere mittels einer mechanischen Verstelleinrichtung, wie beispielsweise wenigstens einer Schraube, veränderbar ist. Eine solche Ausführungsform stellt eine besonders einfache und kostengünstige Ausgestaltung der Erfindung dar und kommt gänzlich ohne hydraulische oder pneumatische Einrichtungen aus.

Der Umfang des mechanischen Kompressionselementes kann hierbei motorisch, insbesondere elektrisch, veränderbar sein, wobei zweckmäßig eine gesteuerte motorische Einstellung vorgesehen sein kann. Umfasst die Verstelleinrichtung beispielsweise eine oder mehrere Spannschrauben, so können diese z.B. mittels eines Elektromotors gesteuert angetrieben sein.

Das mechanische Kompressionselement kann hierbei beispielsweise nach Art einer Schlauchschelle ausgebildet sein, welche den Außenumfang des stationären Behälterteils umgreift und mittels einer Verstelleinrichtung der vorgenannten Art unter Verkleinerung ihres Umfangs spannbar ist. Aus den weiter oben genannten Gründen kann eine solche Schlauchschelle insbesondere nachgiebig ausgebildet sein.

Darüber hinaus ist es denkbar, dass das mechanische Kompressionselement nach Art einer Kette mit mehreren, relativ zueinander schwenkbaren Gliedern ausgebildet ist, wobei zumindest eine Schwenkachse der Kettenglieder zweckmäßig im Wesentlichen parallel zur Längsmittelachse des Behälters der Fliehkraft-Gleitschleifmaschine angeordnet sein sollte, damit sich ein jedes Kettenglied dem stationären Behälterteils von außen anzulegen vermag.

Statt dessen kann das mechanische Kompressionselement beispielsweise auch in Form von zwei gegeneinander verspannbaren Halbringen, vorzugsweise mit einer dem Außenumfang des stationären Behälterteils im Wesentlichen entsprechenden Innenkontur, ausgebildet sein, wobei die Halbringe z.B. jeweils etwa den halben Umfang des stationären Behälterteils umgreifen und ebenfalls nachgiebig oder auch im Wesentlichen starr ausgestaltet sein können. Eine Verstelleinrichtung der vorgenannten Art kann in diesem Fall dazu dienen, die Halbringe unter elastischer Verformung des stationären Behälterteils radial nach innen gegeneinander zu verspannen. In beiden Fällen kann das mechanische Kompressionselement z.B. aus Metall, wie Aluminium Stahlblech oder dergleichen, gefertigt sein. Eine entsprechende Ausgestaltung wäre alternativ selbstverständlich auch mit Drittel-, Viertelringen etc. denkbar.

Gemäß einer vorteilhaften Ausgestaltung kann ferner vorgesehen sein, dass das Kompressionselement in dem axialen Bereich des zwischen dem drehbaren Bodenteil und dem stationären Behälterteil gebildeten Spaltes angeordnet ist, so dass sich der zwischen dem stationären Behälterteil und dem drehbaren Bodenteil gebildete Ringspalt auf etwa demselben axialen Niveau befindet wie das Kompressionselement.

Das stationäre Behälterteil kann darüber hinaus ein Widerlager zum Anschlag gegen das Kompressionselement aufweisen, um es auf einfache Weise an einer geeigneten Position an dem stationären Behälterteil anbringen zu können, wie insbesondere im Bereich des axialen Niveaus des zwischen diesem und dem drehbaren Bodenteil gebildeten Spaltes.

Um dem stationären Behälterteil zumindest in seinem von dem Kompressionselement umgriffenen Bereicht die erforderliche Elastizität zu verleihen, kann es beispielsweise zumindest in seinem von dem Kompressionselement umgriffenen Bereich oder selbstverständlich auch gänzlich aus Kunststoff, insbesondere aus Polyurethan, gefertigt sein. Indes kommen auch andere Materialien, wie Metall bzw. Metalllegierungen einschließlich Stahl, Aluminium oder dergleichen, in Betracht, wobei es dem Fachmann ohne weiteres, z.B. auf experimentellem Wege, möglich ist, die für das jeweilige Behältermaterial erforderliche Wandstärke des stationären Behälterteils zu ermitteln, welche bei dem Elastizitätsmodul des jeweils gewählten Behältermaterials die notwendige elastische Verformung, z.B. innerhalb der weiter oben erwähnten Spaltbreitenintervalle, desselben möglich macht.

Wie eingangs angedeutet, bietet sich die Erfindung insbesondere - wenn auch nicht notwendigerweise - für solche Fliehkraft-Gleitschleifmaschinen an, bei welchen außenseitig des zwischen dem stationären Behälterteil und dem drehbaren Bodenteil gebildeten Spaltes ein mit dem Spalt korrespondierendes Reservoir zur Aufnahme eines flüssigen Bearbeitungshilfsmediums vorgesehen ist, um eine Nassbearbeitung von Werkstücken zu gewährleisten. Das flüssige Bearbeitungshilfsmedium kann in diesem Fall in als solcher bekannter Weise unter Druck aus dem Reservoir durch den Spalt hindurch ins Innere des Behälters überführbar sein.

Darüber hinaus bietet sich die Erfindung insbesondere - wenn auch nicht notwendigerweise - für solche Fliehkraft-Gleitschleifmaschinen an, bei welchen außenseitig des zwischen dem stationären Behälterteil und dem drehbaren Bodenteil gebildeten Spaltes ein mit dem Spalt korrespondierender Ablauf zur Abführung eines - beispielsweise von oben in das stationäre Behälterteil zugesetzten - flüssigen Bearbeitungshilfsmediums vorgesehen ist, um gleichfalls eine Nassbearbeitung von Werkstücken zu ermöglichen.

Weitere Merkmale und Vorteile der Erfindung ergeben sich aus der nachfolgenden Beschreibung eines Ausführungsbeispiels unter Bezugnahme auf die Zeichnung. Dabei zeigt die einzige Figur:
eine Querschnittsansicht einer Ausführungsform einer erfindungsgemäßen Fliehkraft-Gleitschleifmaschine mit einer Einrichtung zur Verstellung der Breite des zwischen ihrem stationären Behälterteil und ihrem drehbaren Bodenteil gebildeten Ringspaltes.

Die in der Zeichnung wiedergegebene Fliehkraft-Gleitschleifmaschine umfasst ein stationäres Behälterteil 1 sowie ein den Boden desselben bildendes, an einer zentralen, Welle 2 drehbar gelagertes Bodenteil 3, den sogenannten Teller, welches mittels eines nicht gezeigten Antriebsmotors in Rotation versetzbar ist. Das Bodenteil 3 bzw. der Teller ist z.B. etwa schalenförmig ausgebildet und weist ein mit einer verschleißfesten Innenbeschichtung 3b, z.B. aus Polyurethan, versehenes Tragteil 3a auf. Darüber hinaus kann das Bodenteil 3 mit sich nach innen bzw. oben erstreckenden Rippen oder Schaufeln 3c ausgestattet sein, um die Übertragung einer Drehbewegung desselben auf das Schleifgut zu verbessern. Das stationäre Behälterteil 1 kann seinerseits z.B. aus Polyurethan gefertigt oder gegebenenfalls eine entsprechende Innenbeschichtung besitzen (nicht dargestellt), wobei die Wandstärke des stationären Behälterteils 1 je nach seinem Material derart gewählt ist, dass es eine gewisse elastische Verformbarkeit aufweist, wobei insbesondere eine elastische Verformbarkeit der umfangs- bzw. mantelseitigen Wandung des Behälterteils 1 um zumindest etwa 1 mm oder mehr radial nach innen gewährleistet sein sollte.

Das stationäre Behälterteil 1 weist ferner unmittelbar oberhalb des periphären Randes des Bodenteils 2 einen sich in Richtung des Bodenteils 2 hin verjüngenden Umfangsabschnitt 1a auf, um für eine gleichmäßige Förderung eines Bearbeitungsmediums in Form von Schleif- und/oder Poliergranulaten während des Betriebs, während dessen das Bodenteil 2 rotiert, entlang der Umfangswand des Behälterteils 1 nach oben zu sorgen, wobei das Granulat gemeinsam mit den zu bearbeitenden Werkstücken infolge Fliehkräften nach oben gefördert und noch in der Aufwärtsbewegung nicht unnötig abgebremst wird. Darüber hinaus ist ein oberer Abschnitt des Behälterteils 1 innenseitig mit Rippen 1b versehen, welche zu einer effektiveren Gleitschleifbearbeitung beitragen und sich im vorliegenden Fall etwa senkrecht in Axialrichtung des stationären Behälterteils 1 erstrecken. Indes sind solche Rippen 1b nicht zwingend erforderlich oder können diese je nach gewünschten Bearbeitungsergebnis auch andersartig ausgestaltet sein, wie beispielsweise entsprechend der DE 102 53 883 B3.

Zwischen dem Bodenteil 3 bzw. Teller und dem stationären Behälterteil 1 ist ein Spalt 4 in Form eines Ringspaltes gebildet, welcher z.B. eine Breite von etwa 0,5 mm besitzt und beim vorliegenden Ausführungsbeispiel bedarfsweise den Durchtritt eines flüssigen Bearbeitungshilfsmediums gestattet, welches sich in einem außenseitig des Spaltes 4 angeordneten und mit diesem korrespondierenden Reservoir 5 befindet. Über einen Anschlussstutzen 6 lässt sich das Reservoir 5 mit Druck beaufschlagen, um es durch den Spalt 4 hindurch ins Innere des Behälters überführen zu können. Alternativ kann ein entsprechendes flüssiges Bearbeitungsmedium dem stationären Behälterteil 1 z.B. auch über seine obere Öffnung zugesetzt und durch den Spalt 4 hindurch aus dem Behälter abgeführt werden, wobei der Anschlussstutzen 6 in diesem Fall zur Ableitung des flüssigen Bearbeitungshilfsmediums dienen kann.

Die Breite des ringförmigen Spaltes 4 ist mittels einer Einrichtung 10 zur Verstellung der Spaltbreite veränderbar, welche ein den Außenumfang des stationären Behälterteils 1 - im vorliegenden Fall im Wesentlichen vollständig - umgreifendes Kompressionselement 11 mit veränderbarem Umfang aufweist. Das Kompressionselement 11 liegt beim gezeigten Ausführungsbeispiel dem stationären Behälterteil 1 außenseitig im Wesentlichen vollständig an, um beim Verkleinern des Umfangs des Kompressionselementes 11 die mantelseitige Wandung des Behälterteils 1 vollumfänglich elastisch um denselben radialen Abstand nach innen zu verformen und folglich eine um den gesamten Umfang konstante Breite des Ringspaltes 4 zu sorgen. Es besitzt hierzu einen zu dem Auβenumfang des Behälterteils 1 etwa komplementären Innenumfang und ist insbesondere nachgiebig, beispielsweise elastisch, ausgebildet, um sich dem Außenumfang des Behälterteils 1 anpassen zu können. Der Umfang des Kompressionselementes kann insbesondere mechanisch, wie mittels einer oder mehrerer Stellschrauben (nicht dargestellt), veränderbar sein, wobei das Kompressionselement 11 beispielsweise nach Art einer etwa bandförmigen Schlauchschelle, z.B. aus Aluminium, Stahlblech etc., ausgestaltet sein kann.

Das Kompressionselement 11 ist auf einem axialen Niveau des stationären Behälterteils 1 um dessen Umfang verspannt, auf welchem sich auch der zwischen dem Behälterteil 1 und dem Bodenteil 3 vorhandene, ringförmige Spalt 4 befindet, wobei der Spalt 4 beim vorliegenden Ausführungsbeispiel etwa in der Mitte der in Axialrichtung betrachteten Breite B des Kompressionselementes 11 angeordnet ist. Ein zum Anschlag gegen die in der Zeichnung untere Stirnseite des Kompressionselementes 11 dienendes Widerlager ist außenseitig der umfänglichen Wandung des stationären Behälterteils 1 in Form einer umfänglichen Stufe gebildet, so dass ein einfaches und schnelles Anbringen des Kompressionselementes 11 an dem Behälterteil 1 an der geeigneten Position möglich ist.

Die gezeigte Einrichtung 10 zur Verstellung der Spaltbreite mit dem Kompressionselement 11 sorgt somit beim mechanischen Komprimieren bzw. Festziehen des Kompressionselementes 11 für eine elastische Verformung der umfänglichen Wandung des stationären Behälterteils 1 im Bereich des Spaltes 4 radial nach innen, wodurch die Spaltbreite bis hin zu einem praktisch gänzlichen Verschließen des Spaltes verringert werden kann. Aufgrund der Elastizität des Behältermaterials ist dieser Vorgang reversibel, d.h. im Falle eines Lösend des Kompressionselementes 11 weitet sich das stationäre Behälterteils 1 wieder unter Vergrößerung des Spaltes 4 radial nach außen auf.

## Patentansprüche

1. Fliehkraft-Gleitschleifmaschine mit einem stationären Behälterteil (1) und einem den Boden des stationären Behälterteils (1) bildenden Bodenteil (3), welches drehbar gelagert und mittels eines Antriebs in Rotation versetzbar ist, wobei zwischen dem Bodenteil (3) und dem stationären Behälterteil (3) ein Spalt (4) gebildet ist, dessen Breite mittels einer Einrichtung (10) zur Einstellung der Spaltbreite veränderbar ist, **dadurch gekennzeichnet, dass** die Einrichtung (10) zur Einstellung der Spaltbreite ein zumindest einen Abschnitt des Außenumfangs des stationären Behälterteil (1) umgreifendes Kompressionselement (11) mit veränderbarem Umfang umfasst, und dass die Wandstärke und/oder das Material des stationären Behälterteils (1) zumindest in dem von dem Kompressionselement (11) umgriffenen Bereich derart gewählt ist, dass sein Querschnitt durch Komprimieren des Kompressionselementes (11) reversibel verkleinerbar ist.

2. Fliehkraft-Gleitschleifmaschine nach Anspruch 1, **dadurch gekennzeichnet, dass** die Spaltbreite in einem Bereich zwischen etwa 0,1 mm und etwa 1 mm, insbesondere zwischen etwa 0,1 mm und etwa 0,5 mm, veränderbar ist.

3. Fliehkraft-Gleitschleifmaschine nach Anspruch 1 oder 2, **dadurch gekennzeichnet, dass** das Kompressionselement (11) das stationäre Behälterteil (1) um einen Umfangsabschnitt von wenigstens 75%, insbesondere von wenigstens 90%, vorzugsweise im Wesentlichen vollständig, umgreift.

4. Fliehkraft-Gleitschleifmaschine nach einem der Ansprüche 1 bis 3, **dadurch gekennzeichnet, dass** das Kompressionselement (11) in seinem das stationäre Behälterteil (1) umgreifenden Bereich dem stationären Behälterteil (1) im Wesentlichen vollständig anliegt.

5. Fliehkraft-Gleitschleifmaschine nach einem der Ansprüche 1 bis 4, **dadurch gekennzeichnet, dass** das Kompressionselement (11) einen zu dem Außenumfang des stationären Behälterteils (1) im Wesentlichen komplementären Innenumfang aufweist.

6. Fliehkraft-Gleitschleifmaschine nach einem der Ansprüche 1 bis 5, **dadurch gekennzeichnet, dass** das Kompressionselement (11) nachgiebig ist, um sich dem Außenumfang des stationären Behälterteils (1) anpassen zu können.

7. Fliehkraft-Gleitschleifmaschine nach einem der Ansprüche 1 bis 6, **dadurch gekennzeichnet, dass** der Umfang des Kompressionselementes (11) hydraulisch, pneumatisch und/oder hydropneumatisch veränderbar ist.

8. Fliehkraft-Gleitschleifmaschine nach Anspruch 7, **dadurch gekennzeichnet, dass** das hydraulische, pneumatische und/oder hydropneumatische Kompressionselement in Form eines das stationäre Behälterteil (1) umgreifenden Schlauches gebildet ist, welcher mit Fluiddruck beaufschlagbar ist.

9. Fliehkraft-Gleitschleifmaschine nach einem der Ansprüche 1 bis 6, **dadurch gekennzeichnet, dass** der Umfang des Kompressionselementes (11) mechanisch, insbesondere mittels einer mechanischen Verstelleinrichtung, wie wenigstens einer Schraube, veränderbar ist.

10. Fliehkraft-Gleitschleifmaschine nach Anspruch 9, **dadurch gekennzeichnet, dass** der Umfang des mechanischen Kompressionselementes (11) motorisch, insbesondere elektrisch, veränderbar ist.

11. Fliehkraft-Gleitschleifmaschine nach Anspruch 9 oder 10, **dadurch gekennzeichnet, dass** das mechanische Kompressionselement (11) nach Art einer Schlauchschelle ausgebildet ist.

12. Fliehkraft-Gleitschleifmaschine nach Anspruch 9 oder 10, **dadurch gekennzeichnet, dass** das mechanische Kompressionselement nach Art einer Kette mit mehreren, relativ zueinander schwenkbaren Gliedern ausgebildet ist.

13. Fliehkraft-Gleitschleifmaschine nach Anspruch 9 oder 10, **dadurch gekennzeichnet, dass** das mechanische Kompressionselement in Form von zwei gegeneinander verspannbaren Halbringen ausgebildet ist.

14. Fliehkraft-Gleitschleifmaschine nach einem der Ansprüche 1 bis 13, **dadurch gekennzeichnet, dass** das Kompressionselement (11) in dem axialen Bereich des zwischen dem drehbaren Bodenteil (2) und dem stationären Behälterteil (3) gebildeten Spaltes (4) angeordnet ist.

15. Fliehkraft-Gleitschleifmaschine nach einem der Ansprüche 1 bis 14, **dadurch gekennzeichnet, dass** das stationäre Behälterteil (1) ein Widerlager (7) zum Anschlag gegen das Kompressionselement (11) aufweist.

16. Fliehkraft-Gleitschleifmaschine nach einem der Ansprüche 1 bis 15, **dadurch gekennzeichnet, dass** das stationäre Behälterteil (1) zumindest in seinem von dem Kompressionselement (11) umgriffenen Bereich aus Kunststoff, insbesondere aus Polyurethan, gefertigt ist.

17. Fliehkraft-Gleitschleifmaschine nach einem der Ansprüche 1 bis 16, **dadurch gekennzeichnet, dass** außenseitig des zwischen dem stationären Behälterteil (1) und dem drehbaren Bodenteil (3) gebildeten Spaltes (4) ein mit dem Spalt (4) korrespondierendes Reservoir (5) zur Aufnahme eines flüssigen Bearbeitungshilfsmediums vorgesehen ist.

18. Fliehkraft-Gleitschleifmaschine nach Anspruch 17, **dadurch gekennzeichnet, dass** das das flüssige Bearbeitungshilfsmedium unter Druck aus dem Reservoir (5) durch den Spalt (4) hindurch ins Innere des Behälters überführbar ist.

19. Fliehkraft-Gleitschleifmaschine nach einem der Ansprüche 1 bis 16, **dadurch gekennzeichnet, dass** außenseitig des zwischen dem stationären Behälterteil (1) und dem drehbaren Bodenteil (3) gebildeten Spaltes (4) ein mit dem Spalt (4) korrespondierender Ablauf zur Abführung eines flüssigen Bearbeitungshilfsmediums vorgesehen ist.

## Claims

1. A centrifugal finishing machine with a stationary container part (1) and a bottom part (3) forming the floor of the stationary container part (1), which bottom part is rotatably mounted and is displaceable in rotation by means a drive, wherein a gap is formed (4) between the bottom part (3) and the stationary container part (1), the width of which gap is variable by means of a device (10) for adjusting the gap width, **characterised in that** the device (10) for adjusting the gap width comprises a compression element (11) of variable circumference encompassing at least one section of the outer circumference of the stationary container part (1), and **in that** the wall thickness and/or the material of the stationary container part (1) is selected, at least in the region encompassed by the compression element (11), so that its cross-section is reversibly reducible by compressing the compression element (11).

2. The centrifugal finishing machine according to Claim 1, **characterised in that** the gap width is variable within a range of between approx. 0.1 mm and approx. 1 mm, and in particular between approx. 0.1 mm and approx. 0.5 mm.

3. The centrifugal finishing machine according to Claim 1 or 2, **characterised in that** the compression element (11) encompasses the stationary container part (1) by a circumferential section of at least 75%, in particularly by at least 90% and preferably essentially fully encompasses it.

4. The centrifugal finishing machine according to any one of Claims 1 to 3, **characterised in that** the compression element (11), in its region encompassing the stationary container part (1), lies essentially fully flush with the stationary container part (1).

5. The centrifugal finishing machine according to any one of Claims 1 to 4, **characterised in that** the compression element (11) has an inner circumference that is essentially complementary to the outer circumference of the stationary container part (1).

6. The centrifugal finishing machine according to any one of Claims 1 to 5, **characterised in that** the compression element (1) is flexible so that it can be adapted to the outer circumference of the stationary container part (1).

7. The centrifugal finishing machine according to any one of Claims 1 to 6, **characterised in that** the circumference of the compression element (11) is hydraulically, pneumatically and/or hydropneumatically variable.

8. The centrifugal finishing machine according to Claim 7, **characterised in that** the hydraulic, pneumatic and/or hydropneumatic compression element is designed in the form of a hose encompassing the stationary container part (1), which hose can be loaded with fluid pressure.

9. The centrifugal finishing machine according to any one of Claims 1 to 6, **characterised in that** the circumference of the compression element (11) is mechanically variable, in particular by means of a mechanical adjusting device, such as at least one screw.

10. The centrifugal finishing machine according to Claim 9, **characterised in that** the circumference of the mechanical compression element (11) is adjustable by means of a motor, in particular an electric motor.

11. The centrifugal finishing machine according to Claim 9 or 10, **characterised in that** the mechanical compression element (11) is designed in the nature of a hose clip.

12. The centrifugal finishing machine according to Claim 9 or 10, **characterised in that** the mechanical compression element is designed in the nature of a chain with a plurality of links that can be swivelled relative to each other.

13. The centrifugal finishing machine according to Claim 9 or 10, **characterised in that** the mechanical compression unit is designed in the form of two half-rings that can be clamped together.

14. The centrifugal finishing machine according to any one of Claims 1 to 13, **characterised in that** the compression element (11) is arranged in the axial region of the gap (4) formed between the rotary bottom part (2) and the stationary container part (3).

15. The centrifugal finishing machine according to any one of Claims 1 to 14, **characterised in that** the stationary container part (1) has a thrust bearing (7) to provide a stop against the compression element (11).

16. The centrifugal finishing machine according to any one of Claims 1 to 15, **characterised in that** the stationary container part (1) is manufactured from plastic, in particular of polyurethane, at least in its region encompassed by the compression element (11).

17. The centrifugal finishing machine according to any one of Claims 1 to 16, **characterised in that** a reservoir (5) corresponding to the gap (4) is provided for receiving a liquid processing aid medium on the outside of the gap (4) formed between the stationary container part (1) and the rotary bottom part (3).

18. The centrifugal finishing machine according to Claim 17, **characterised in that** the liquid processing aid medium can be transferred to the inside of the container through the gap (4) under pressure from the reservoir (5).

19. The centrifugal finishing machine according to any one of Claims 1 to 16, **characterised in that** a drain corresponding to the gap (4) is provided for discharging a liquid processing aid medium on the outside of the gap (4) formed between the stationary container part (1) and the rotary bottom part (3).

## Revendications

1. Machine de vibro-abrasion à force centrifuge dotée d'une partie de récipient (1) stationnaire et d'une partie de fond (3) formant le fond de la partie de récipient (1) stationnaire, ladite partie de fond étant disposée de façon à pouvoir pivoter et pouvant être mise en rotation à l'aide d'un entraînement, une fente (4) étant formée entre la partie de fond (3) et la partie de récipient (3) stationnaire, la largeur de cette fente pouvant être modifiée à l'aide d'un dispositif (10) de réglage de la largeur de fente, **caractérisée en ce que** le dispositif (10) de réglage de la largeur de fente comprend un élément de compression (11) à périmètre variable agrippant en périphérie au moins une section du périmètre extérieur de la partie de récipient (1) stationnaire et que l'épaisseur de paroi et/ou le matériau de la partie de récipient (1) stationnaire sont choisis, au moins dans la région agrippée en périphérie par l'élément de compression (11), de telle sorte que sa section transversale puisse être réduite de façon réversible en comprimant l'élément de compression (11).

2. Machine de vibro-abrasion à force centrifuge selon la revendication 1, **caractérisée en ce que** la largeur de fente peut varier dans une plage comprise entre environ 0,1 mm et environ 1 mm, notamment entre environ 0,1 mm et environ 0,5 mm.

3. Machine de vibro-abrasion à force centrifuge selon la revendication 1 ou 2, **caractérisée en ce que** l'élément de compression (11) agrippe la partie de récipient (1) stationnaire sur une section de périmètre d'au moins 75 %, notamment d'au moins 90 %, de préférence pour l'essentiel entièrement.

4. Machine de vibro-abrasion à force centrifuge selon l'une quelconque des revendications 1 à 3, **caractérisée en ce que** l'élément de compression (11) repose, dans sa région agrippant la partie de récipient (1) stationnaire, pour l'essentiel entièrement contre la partie de récipient (1) stationnaire.

5. Machine de vibro-abrasion à force centrifuge selon l'une quelconque des revendications 1 à 4, **caractérisée en ce que** l'élément de compression (11) présente un périmètre intérieur pour l'essentiel complémentaire au périmètre extérieur de la partie de récipient (1) stationnaire.

6. Machine de vibro-abrasion à force centrifuge selon l'une quelconque des revendications 1 à 5, **caractérisée en ce que** l'élément de compression (11) est souple de façon à pouvoir s'adapter au périmètre extérieur de la partie de récipient (1) stationnaire.

7. Machine de vibro-abrasion à force centrifuge selon l'une quelconque des revendications 1 à 6, **caractérisée en ce que** le périmètre de l'élément de compression (11) peut être amené à varier de façon hydraulique, pneumatique et/ou hydropneumatique.

8. Machine de vibro-abrasion à force centrifuge selon la revendication 7, **caractérisée en ce que** l'élément de compression hydraulique, pneumatique et/ou hydropneumatique prend la forme d'un tuyau flexible agrippant la partie de récipient (1) stationnaire en périphérie, ledit tuyau pouvant être alimenté en pression fluide.

9. Machine de vibro-abrasion à force centrifuge selon l'une quelconque des revendications 1 à 6, **caractérisée en ce que** le périmètre de l'élément de compression (11) peut être amené à varier de façon mécanique, notamment à l'aide d'un dispositif de réglage mécanique, prenant au moins la forme d'une vis.

10. Machine de vibro-abrasion à force centrifuge selon la revendication 9, **caractérisée en ce que** le périmètre de l'élément de compression (11) mécanique peut être amené à varier de façon motorisée, notamment électriquement.

11. Machine de vibro-abrasion à force centrifuge selon la revendication 9 ou 10, **caractérisée en ce que** l'élément de compression (11) mécanique est réalisé à la façon de d'un collier de tuyau flexible.

12. Machine de vibro-abrasion à force centrifuge selon la revendication 9 ou 10, **caractérisée en ce que** l'élément de compression mécanique est réalisé à la façon d'une chaîne dotée de plusieurs maillons pouvant pivoter les uns par rapport aux autres.

13. Machine de vibro-abrasion à force centrifuge selon la revendication 9 ou 10, **caractérisée en ce que** l'élément de compression mécanique prend la forme de deux moitiés d'anneau pouvant être fixées l'une par rapport à l'autre.

14. Machine de vibro-abrasion à force centrifuge selon l'une quelconque des revendications 1 à 13, **caractérisée en ce que** l'élément de compression (11) est disposé dans la région axiale de la fente (4) formée entre la partie de fond (2) pivotable et la partie de récipient (3) stationnaire.

15. Machine de vibro-abrasion à force centrifuge selon l'une quelconque des revendications 1 à 14, **caractérisée en ce que** la partie de récipient (1) stationnaire comporte un contrepalier (7) servant de butée contre l'élément de compression (11).

16. Machine de vibro-abrasion à force centrifuge selon l'une quelconque des revendications 1 à 15, **caractérisée en ce que** la partie de récipient (1) stationnaire est fabriquée en matière plastique, notamment en polyuréthane, au moins dans sa région agrippée en périphérie par l'élément de compression (11).

17. Machine de vibro-abrasion à force centrifuge selon l'une quelconque des revendications 1 à 16, **caractérisée en ce qu'**un réservoir (5) correspondant à la fente (4) est prévu sur le côté extérieur de la fente (4) formée entre la partie de récipient (1) stationnaire et la partie de fond (3) pivotable, pour recevoir un agent auxiliaire de traitement fluide.

18. Machine de vibro-abrasion à force centrifuge selon la revendication 17, **caractérisée en ce que** l'agent auxiliaire de traitement fluide sous pression peut être transféré du réservoir (5) à l'intérieur du récipient en passant à travers la fente (4).

19. Machine de vibro-abrasion à force centrifuge selon l'une quelconque des revendications 1 à 16, **caractérisée en ce qu'**un écoulement correspondant à la fente (4) est prévu sur le côté extérieur de la fente (4) formée entre la partie de récipient (1) stationnaire et la partie de fond (3) pivotable, pour évacuer un agent auxiliaire de traitement fluide.
